# EUROPÄISCHE PATENTSCHRIFT

(11) **EP 0 671 714 B1**
(45) Veröffentlichungstag und Bekanntmachung des Hinweises auf die Patenterteilung: **23.10.1996**
(21) Anmeldenummer: 94119564.6
(22) Anmeldetag: 10.12.1994
(51) Int. Cl.: G07F 17/40, G03D 15/00

(54) **Verfahren zum Anordnen von Fototaschen**
Method for arrangement of envelopes for photos
Méthode pour l'arrangement d'enveloppes pour photos

(30) Priorität: 08.03.1994 DE 4407559
(43) Veröffentlichungstag der Anmeldung: 13.09.1995
(73) Patentinhaber: Kiel Color Photo Labor GmbH, D-24159 Kiel (DE)
(72) Erfinder: Below, Eckert, D-24159 Kiel (DE)
(74) Vertreter: Tönnies, Jan G., Dipl.-Ing.

(56) Entgegenhaltungen:
- EP-A- 0 119 402
- EP-A- 0 291 078
- EP-A- 0 425 890
- DE-C- 4 242 329

## Beschreibung

Die Erfindung betrifft ein Verfahren zum Anordnen von mit einer maschinenlesbaren Auftragsnummer versehenen, Fotoarbeiten aufnehmenden Auftragstaschen in einem Ausgabetisch für deren Ausgabe an die Kunden.

Fotoarbeiten werden heute regelmäßig in Großlabors ausgeführt, die die von den Händlern entgegengenommenen Aufträge ausführen und die fertigen Fotoarbeiten in Auftragstaschen an den Händler zurückgeben. Diese Auftragstaschen tragen Auftragsnummern, anhand derer die Auftragstaschen von dem Händler in einer sich aus den Auftragsnummern ergebenden Reihenfolgen oder auch alphabetisch geordnet werden. Dieser Sortiervorgang ist sehr zeitaufwendig.

Ein Verfahren für eine automatische Fotoauftragsabwicklung ist aus der DE-U- 93 16 528 bekannt.

Der Erfindung liegt die Aufgabe zugrunde, ein Verfahren zu schaffen, das es dem Fotohändler erlaubt, die dem Kunden auszugebenden Fotoarbeiten schnell zu finden, ohne daß diese zuvor aufwendig in den Ausgabetisch einsortiert werden müssen.

Erfindungsgemäß wird diese Aufgabe durch die im Anspruch 1 angegebenen Merkmale gelöst.

Bevorzugte Ausgestaltung der Erfindung sind Gegenstand der Unteransprüche.

Bei der Verwirklichung des Verfahrens nach der Erfindung wird wie folgt vorgegangen:
Der Händler nimmt die von dem Großlabor angelieferten Fotoarbeiten von diesem ungeordnet entgegen. Zu deren Einordnen in dem der Ausgabe an die Kunden dienenden Ausgabetisch nimmt der Händler zunächst eine beliebige aus einer Vielzahl von Trennkarten in aufsteigender Reihenfolge, die eine Kennziffer sowohl visuell deutlich erkennbar, als auch maschinenlesbar (etwa in Form eines Bar-Codes) tragen. Anschließend werden eine Gruppe von Auftragstaschen - beispielsweise 20 -, die jeweils eine maschinenlesbare Auftragsnummer tragen, in entsprechender Weise in den Rechner eingelesen, wobei der Rechner diese Auftragsnummer unter einer durch die Trennkarte vorgegebene Kennziffer bestimmte Adresse speichert. Nach Einlesen der Auftragsnummer der Auftragstaschen einer Gruppe werden diese mit der Zugehörigen Trennkarte in den Ausgabekasten eingestellt. Dieser Vorgang wird wiederholt, bis alle Auftragstaschen in den Fotokasten eingestellt sind.

Bei Abholen einer Fotoarbeit durch den Kunden wird die entsprechende Auftragsnummer in den Rechner eingegeben, der die Adresse ermittelt, unter der diese Auftragsnummer in dem Rechner gespeichert ist. Diese der Kennziffer entsprechende Adresse wird durch den Rechner ausgegeben und die Fototasche wird hinter der diese Kennziffer tragenden Trennkarte herausgesucht.

Bei einem bevorzugten Ausführungsbeispiel wird das Heraussuchen der Fototaschen innerhalb einer Gruppe weiter dadurch erleichert, daß bei dem Einlesen der Auftragsnummer der Auftragstaschen ermittelt wird, die wievielte Auftragstasche innerhalb der jeweiligen Gruppe die jeweilige Auftragstasche ist. Bei dem Ausgeben der Kennziffer, die der jeweiligen Gruppe entspricht, wird weiter diese deren Platz in der Gruppe von Fototaschen angebende Ordnungszahl ausgegeben, so daß das Suchen der der vorgegebenden Auftragsnummer entsprechenden Auftragstasche innerhalb der durch die Trennkarte angegebenden Gruppe erleichert wird. Dabei sollen die Ordnungszahlen derjenigen Fototaschen, deren Ordnungszahlen größer als die Ordnungszahl einer ausgegebenden Auftragstasche ist, um "1" verringert werden. Weiter kann die Anzahl der noch nicht einem Kunden ausgehändigten Auftragstaschen ausgegeben werden. Wenn, beispielsweise, aus einer Gruppe von 20 Auftragstaschen die 19. einem Kunden auszuhändigen ist, antwortet der Rechner bei Eingabe der Auftragsnummer neben der Ausgabe der die jeweilige Trennkarte und damit die jeweiligen Gruppe angebenden Kennziffer mit "19/20" was angibt, daß die entsprechende Auftragstasche die 19. innerhalb einer Gruppe von 20 Auftragstaschen ist. Wenn anschließend die 14. Auftragstasche der Gruppe auszugeben ist, gibt der Rechner dies mit "14/19" an. Soll sodann die letzte (also die ursprünglich 20.) Auftragstasche dieser Gruppe ausgegeben werden, so gibt der Rechner 18/18 an, da diese Auftragstasche jetzt die letzte aus den verbliebenden 18 Auftragstaschen ist.

Es versteht sich, daß die Auftragstasche die Auftragsnummer und/oder den Namen des Auftraggebers in Normalschrift tragen sollte.

Das Vorgehen kann weiter dadurch vereinfacht werden, daß dem Kunden eine machinenlesbare Karte (etwa eine Chipkarte) ausgeben wird, auf der bei der Abgabe der Fotoarbeit die jeweilige Auftragsnummer gespeichert ist. Bei der Abholung der Arbeit wird die Karte dann gelesen, der Ort der abzuholenden in dem Ausgabekasten ermittelt und die Abholung der Arbeit auf der Karte vermerkt.

Weiter kann das maschinelle Einlesen der von dem Fotolabor dem Fotohändler überbrachten Fotoarbeiten dazu genutzt werden, ein Empfangsprotokoll zu erstellen, das mit dem von dem Fotolabor erstellten Ausgangsprotokoll verglichen werden kann.

Es versteht sich, daß die hier vorgeschlagene Vorgehensweise auch bei einem Verfahren angewendet werden kann, bei dem auf besondere Auftragstaschen verzichtet wird, indem die Auftragsdaten (oder auch nur eine Auftragsnummer) unmittelbar auf die Filmpatrone aufgebracht wird, wie dies in der (nachveröffentlichten) DE 43 29 280 C1 vorgeschlagen wird. In diesem Fall wird die von dem Fotolabor vorgesehene, die Fotoarbeit aufnehmende Ausgabetasche mit den maschinenlesbaren und ggf. auch den normal lesbaren Daten bedruckt und bei der Zulierferung zu dem Fotohändler von diesem maschinell gelesen. Der in diesem Text verwendete Begriff "Auftragstasche" umfaßt also auch die "Ausgabetasche" im Sinne der DE 43 29 280 C1.

## Patentansprüche

1. Verfahren zum Anordnen von mit einer maschinenlesbaren Auftragsnummer versehenen, Fotoarbeiten aufnehmenden Auftragstaschen in einem Ausgabetisch für deren Ausgabe an den Kunden,
mit den folgenden Schritten:
a) Vorgeben einer einer Gruppe von Auftragstaschen zuzuordnenden Kennziffer in einem Rechner,
b) maschinelles Einlesen der Auftragsnummern der einzelnen Auftragstaschen der jeweiligen Gruppe in den Rechner,
c) Einstellen der Gruppe von Auftragstaschen in den Ausgabekasten,
d) Einstellen einer die der Gruppe zugeordnete Kennziffer visuell lesbar tragenden Trennkarte in den Ausgabekasten,
e) Wiederholen der Schritte a) bis d), bis alle Auftragstaschen in den Ausgabekasten eingestellt sind,
f) Eingeben der Auftragsnummer einer einem Kunden auszuhändigenden Auftragstasche in den Rechner,
g) Ausgeben der der dem Kunden auszuhändigenden Auftragstasche zugeordneten Kennziffer durch den Rechner, und
h) Heraussuchen der dem Kunden auszuhändigenden Auftragstasche unter der der die vom Rechner ausgegebenen Kennziffer tragenden Trennkarte zugeordneten Gruppe von Auftragstaschen.

2. Verfahren nach Anspruch 1, dadurch gekennzeichnet, daß das Vorgeben der einer Gruppe von Auftragstaschen zuzuordnenden Kennziffer in den Rechner durch deren maschinelles Einlesen von der diese auch in maschinenlesbarer Form tragenden Kennkarte erfolgt.

3. Verfahren nach einem der vorangehenden Ansprüche, dadurch gekennzeichnet, daß
b1) bei dem Einlesen der Auftragsnummern der Auftragstaschen einer Gruppe eine deren Platz innerhalb der Gruppe angebenden Ordnungszahl erfaßt wird, und
g1) bei dem Ausgeben der der dem Kunden auszuhändigenden Auftragstasche zugeordneten Kennziffer durch den Rechner weiter eine deren Platz in dieser Gruppe von Auftragstaschen angebende Ordnungszahl angegeben wird.

4. Verfahren nach Anspruch 3, dadurch gekennzeichnet, daß
g2) bei dem Ausgeben der der dem Kunden auszuhändigenden Auftragstasche zugeordneten Kennziffer und deren Platz in dieser Gruppe von Auftragstaschen angebenden Ordnungszahl durch den Rechner die Ordnungszahlen der Auftragstaschen mit einer höheren Ordnungszahlen entsprechend um "1" verringert wird.

5. Verfahren nach einem der vorangehenden Ansprüche, dadurch gekennzeichnet, daß die Auftragstasche die Auftragsnummer und/oder den Namen des Auftraggebers in einer normal lesbaren Form trägt.

6. Verfahren nach einem der vorangehenden Ansprüche gekennzeichnet durch Eingeben der Auftragsnummer in den Rechner durch maschinelles Lesen einer die Auftragnummer tragenden, dem Kunden ausgehändigten, maschinenlesbaren Karte, auf der die Auftragsnummer bei Abgabe der Fotoarbeit durch den Kunden abgespeichert worden ist.

7. Verfahren nach einem der vorangehenden Ansprüche, dadurch gekennzeichnet, daß nach dem Einlesen der von dem Fotolabor dem Fotohändler zur Ausgabe an den Kunden überbrachten Auftragstaschen ein sich aus der Einlesung ergebendes Empfangsprotokoll erstellt wird.

8. Verfahren nach Anspruch 7, gekennzeichnet durch ein maschinelles Vergleichen des Empfangsprotokolls mit einem von dem Fotolabor erstellten Ausgangsprotokoll.

## Revendications

1. Procédé servant à ordonner des pochettes de commandes contenant des travaux photographiques dans un casier conçu pour délivrer les pochettes aux clients, à l'aide d'un numéro de commande lisible par machine dont sont munies les pochettes, en utilisant les démarches suivantes:
a) présélection, dans un ordinateur, d'un chiffre-indice qui doit être attribué à un groupe de pochettes de commandes,
b) lecture automatique, dans l'ordinateur, des numéros de commande de chaque pochette de commande des groupes respectifs,
c) mise en place du groupe de pochettes de commande dans les casiers utilisés pour la délivrance des travaux photographiques aux clients,
d) mise en place, dans le casier utilisé pour la délivrance des travaux photographiques aux clients, d'une carte de séparation lisible visuellement et qui est classée sous le chiffre-indice attribué au groupe,
e) répétition des démarches de a) à d), jusqu'à ce que toutes les pochettes de commande soient en place dans les casiers utilisés pour délivrer les travaux photographiques au client,
f) introduction dans l'ordinateur du numéro de commande de l'une des pochettes devant être délivrée à un client,
g) sortie, par l'intermédiaire de l'ordinateur, du chiffre-indice attribué à la pochette devant être délivrée au client, et
h) recherche de la pochette de commande devant être délivrée au client dans le groupe de pochettes de commande qui est classé sous la carte de séparation portant le chiffre-indice délivré par l'ordinateur.

2. Procédé, selon la revendication 1, caractérisé par le fait que la présélection dans l'ordinateur du chiffre-indice qui doit être attribué à un groupe de pochettes de commande se fait par leur lecture automatique au moyen d'une carte de référence pouvant elle aussi être lue par machine.

3. Procédé, selon l'une des revendications figurant ci-dessus, caractérisé par le fait que:
b1) lors de la lecture des numéros de commande des pochettes d'un groupe, un nombre ordinal est enregistré qui indique leur place au sein du groupe et,
g1) lors de la sortie, par l'intermédiaire de l'ordinateur, du chiffre-indice attribué à la pochette de commande devant être délivrée au client, un nombre ordinal indiquant la place de la pochette de commande au sein du groupe est en outre délivré.

4. Procédé, selon la revendication 3, caractérisé par le fait que:
g2) lors de la sortie, par l'intermédiaire de l'ordinateur, du chiffre-indice attribué à la pochette de commande devant être délivrée au client et du nombre ordinal qui indique sa place dans ce groupe de pochettes de commande, les nombres ordinaux des pochettes de commande munies d'un nombre ordinal plus élevé sont "diminués" de manière correspondante de "1".

5. Procédé, d'après l'une des revendications précédentes, caractérisé par le fait que la pochette de commande porte le numéro de commande et/ou le nom du donneur d'ordre sous une forme lisible.

6. Procédé, d'après l'une des revendications précédentes, caractérisé par l'introduction du numéro de commande dans l'ordinateur au travers de la lecture automatique d'une carte lisible par machine qui est délivrée au client et portant le numéro de commande qui a été sauvegardé lors de la livraison des travaux photographiques par le client.

7. Procédé, d'après l'une des revendications précédentes, caractérisé par le fait qu'après la lecture des pochettes de commande devant être remises au commerçant par le laboratoire photographique pour les délivrer ensuite aux clients, un protocole de réception résultant de la lecture est délivré.

8. Procédé, selon la revendication 7, caractérisé par une comparaison automatique du protocole de réception à l'aide d'un protocole de sortie établi par le laboratoire photographique.

## Claims

1. Method for arranging order envelopes receiving photographic work and provided with a machine-readable order number in an delivery table for delivery to the customer, having the following stages:
a) feeding into a computer code references to be associated with order envelopes,
b) machine reading of the order numbers of the individual order envelopes of the particular group in the computer,
c) placing the group of order envelopes in the delivery box,
d) placing in the delivery box a separating card visibly legibly carrying the code references associated with the group,
e) repeating stages a) to d) until all the order envelopes have been placed in the delivery box,
f) inputting the order number of an order envelope to be handed to a customer into the computer,
g) outputting the code reference associated with the order envelope to be handed to the customer by the computer and
h) seeking the order envelope to be handed to the customer under the group of order envelopes associated with the separating card carrying the computer-outputted code references.

2. Method according to claim 1, characterized in that the feeding of the code reference to be associated with a group of order envelopes into the computer takes place by the machine reading of the separating card also carrying same in machine-readable form.

3. Method according to one of the preceding claims, characterized in that
b1) on reading the order numbers of the order envelopes of a group, an ordinal number giving the location thereof within the group is determined and
g1) on outputting by the computer the code reference associated with the order envelope to be handed to the customer, an ordinal number is also outputted giving its location in this group of order envelopes.

4. Method according to claim 3, characterized in that
g2) on outputting the code reference associated with the order envelope to be handed to the customer and the ordinal number giving its location in this group of order envelopes on the part of the computer, the ordinal numbers of the order envelopes with higher ordinal numbers are correspondingly reduced by 1.

5. Method according to one of the preceding claims, characterized in that the order envelope carries the order number and/or the name of the customer in a normally readable form.

6. Method according to one of the preceding claims, characterized by inputting the order number into the computer by machine reading of a machine-readable card, handed to the customer and carrying the order number, on which is stored the order number on the photographic work being delivered by the customer.

7. Method according to one of the preceding claims, characterized in that after reading the order envelopes supplied by the photographic laboratory to the dealer for delivery to the customer, a reception record resulting from the reading is produced.

8. Method according to claim 7, characterized by a machine comparison of the reception record with a delivery record produced by the photographic laboratory.
